# EUROPÄISCHE PATENTSCHRIFT

(11) **EP 0 961 688 B1**
(45) Veröffentlichungstag und Bekanntmachung des Hinweises auf die Patenterteilung: **18.04.2001**
(21) Anmeldenummer: 98912243.7
(22) Anmeldetag: 06.02.1998
(51) Int. Cl.: B41J 3/36, B41J 2/44

(54) **VORRICHTUNG ZUM BESCHRIFTEN VON MATERIALIEN MIT EINEM LASER**
DEVICE FOR LASER WRITING ON MATERIALS
DISPOSITIF PERMETTANT L'ECRITURE AU LASER SUR DES MATERIAUX

(30) Priorität: 06.02.1997 DE 19706038
(43) Veröffentlichungstag der Anmeldung: 08.12.1999
(73) Patentinhaber: Chromatron Laser Systems GmbH, 10783 Berlin (DE)
(72) Erfinder: KUNTZE, Andreas, D-10629 Berlin (DE)
(74) Vertreter: Ninnemann, Detlef, Dipl.-Ing.
(86) Internationale Anmeldenummer: DE9800447
(87) Internationale Veröffentlichungsnummer: WO9834789

(56) Entgegenhaltungen:
- WO-A-90/11892
- US-A- 5 503 483
- PATENT ABSTRACTS OF JAPAN vol. 096, no. 005, 31.Mai 1996 & JP 08 001999 A (NEC CORP), 9.Januar 1996,
- PATENT ABSTRACTS OF JAPAN vol. 097, no. 002, 28.Februar 1997 & JP 08 271995 A (FUTABA CORP;NIKON CORP), 18.Oktober 1996,

## Beschreibung

Die Erfindung bezieht sich auf eine Vorrichtung zum Beschriften von Materialien mit einem Laser gemäß dem Oberbegriff des Anspruchs 1.

Aus der Literaturstelle: Walter W. Weinfurtner "Licht schreibt - Beschriften mit dem Laser in der Industrie: Grundlagen und Einsatzgebiete", Expert-Verlag 1995 (Kontakt & Studium; Band 479) sind das Prinzip und der grundsätzliche Aufbau eines Laserbeschrifters bekannt, der aus einem Festkörperlaser mit einem Laserkopf mit beispielsweise einer optischen Schiene besteht, auf der die einzelnen optischen Komponenten temperatur- und mechanisch stabil montiert sind.

Im Laserkopf des Festkörperlasers ist ein Resonator angeordnet, der aus einer sogenannten Pumpkammer, zwei Spiegeln und einem akusto-optischen Schalter, einem sogenannten Q-Switch, besteht. In der Pumpkammer befinden sich ein YAG-Kristallstab und eine oder mehrere Kryptonbogenlampen, deren Licht im Kristallstab abgebildet wird, welcher an beiden Endflächen Licht mit vorgegebener Wellenlänge aussendet. Dieses Licht wird von den beiden Spiegeln zurück in den Kristallstab reflektiert, wobei der Spiegel am hinteren Ende des Resonators ca. 99,9 % reflektiert, während der vordere Spiegel 12 % transmittiert und damit den Arbeitsstrahl bildet. Der Q-Switch unterbricht den Arbeitsstrahl bis zu 40.000 mal pro Sekunde und erzeugt damit Leistungsspitzen bis zum 1.000-fachen des Dauerstrich- bzw. cw-Laserbetriebes.

Weiterhin enthält der Resonator einen mechanischen Schalter (Shutter) zum Unterbrechen des Laserstrahls und eine Halterung, in der eine Modenblende anwendungsspezifisch fixiert wird, um eine höhere Strahlqualität (u.a. im Grundmodebetrieb) zu erreichen. In einer Strahlaufweitung wird der den Resonator verlassende Laserstrahl um den Faktor 2 bis 10 aufgeweitet. Der so aufgeweitete Laserstrahl wird in einer Ablenkeinheit mittels zweier Galvanometerspiegel in X- und Y-Richtung abgelenkt und über eine Planfeldfokussieroptik auf ein Werkstück fokussiert.

Weitere Elemente des bekannten Laserbeschrifters sind ein Rechner zur Ansteuerung einer die Ablenkeinrichtung steuernden Steuereinrichtung, ein Q-Switch-Treiber sowie eine Stromversorgungseinrichtung. Eine zusätzliche, aufwendige Kühleinrichtung ist zur Kühlung der Pumpkammer vorgesehen.

Der bekannte Laserbeschrifter ist als Laseranlage mit einem Koordinatentisch, einem Rundschalttisch mit Ein- und Auslauftunnel sowie gegebenenfalls mit einer Doppelkopfanordnung ausgebildet, wie er als Festkörperlaser auch zur Materialbearbeitung, das heißt zum Trennen, Fügen, Bohren und dgl. mit hohen Laserleistungen eingesetzt wird, wobei der Laser zusätzlich mit einem Versorgungsschrank und gegebenenfalls mit einem externen Wärmetauscher zu verbinden ist. Eine derartige Laser-Beschriftungsanlage, wie sie auch Gegenstand der DE 33 18 768 Al ist, ist voluminös aufgebaut und daher nur ortsfest einsetzbar. Sie hat zudem einen erheblichen Leistungsbedarf und einen geringen Wirkungsgrad, da ein großer Teil der aufgenommenen Leistung zur Gewährleistung eines einwandfreien Betriebs mittels der Kühleinrichtung abgeführt werden muß.

Eine derartige Laseranlage weist erhebliche Abmessungen auf und benötigt einen Wasseranschluß für die Kühlung des Lasers sowie einen Drehstromanschluß bei einem Leistungsbedarf von ca. 8 kW. Diese Laseranlage ist sehr wartungsbedürftig, da wegen des Wasseranschlusses ein Ionentauscher und ein Partikelfilter benötigt werden und ein hoher Lampenverbrauch sowie ein erheblicher Verschleiß der Pumpkammer in Kauf genommen werden muß.

Wie der DE 33 18 768 A1 zu entnehmen ist, sind für eine derartige Laser-Beschriftungsanlage zudem eine aufwendige Justiervorrichtung und ein zahlreiche optische Bauelemente enthaltender Ablenkkopf mit einer Zerstreuungs- und Sammeloptik der Aufweitoptik, Umlenkspiegel und dgl. erforderlich, die die Herstellung der bekannten Laser-Beschriftungsanlage sowie deren Wartung und Betrieb verteuern.

Aus der JP-A-08 001 999 ist eine weitere Laser-Beschriftungsanlage bekannt, die einen Laser von niedriger Leistung (Low-Power-Laser) sowie eine Ablenkeinheit aufweist. Mittels dieser Anlage wird auf einer lichtempfindlichen Oberfläche einer Trommel ein Bild durch elektrostatische Aufladung erzeugt. Hierzu wird die Trommel mit einem Laserstrahl belichtet. Um die gesamte Oberfläche der Trommel belichten zu können, rotiert die Trommel um ihre Rotationsachse. Zusätzlich ist die Ablenkeinheit in Längsrichtung der Trommel entlang der Oberfläche der Trommel beweglich angeordnet.

Die bekannte Vorrichtung wird in einem Laserdrucker verwendet, um Papier zu beschriften. Hierzu wird Toner auf die Trommel aufgebracht, der nur auf den elektrostatisch aufgeladenen Stellen der Trommel haften bleibt. Anschließend wird das Papier zum Aufbringen des Toners auf das Papier über die Trommel geführt.

Die bekannte Vorrichtung weist den Nachteil auf, daß sie eine aufwendige und genaue Führung benötigt, um eine ausreichende Relativbewegung zwischen der Trommel und der Ablenkeinheit zu gewährleisten, damit die gesamte Oberfläche der Trommel vom Laserstrahl erreicht werden. kann. Unter anderem bedingt dies eine aufwendige Justiervorrichtung zur Sicherstellung, daß der Laserstrahl mittels der Ablenkeinheit auch jede Position auf der Oberfläche der Trommel erreicht.

Die genaue Führung bedingt zudem, daß die bekannte Vorrichtung an einem Ort fest installiert sein muß. Um die bekannte Vorrichtung an einem anderen Ort verwenden zu können, muß sie zunächst demontiert, zu dem anderen Ort transportiert und dann wieder montiert werden. Dies erfordert einen enormen Aufwand, der hohe Kosten verursacht. Im Grunde ist die bekannte Vorrichtung daher nur ortsfest einsetzbar.

Ferner ist es mit der bekannten Vorrichtung nicht möglich, Gravuren sowie Beschriftungen an Gegenständen mittels Materialverdampfung herzustellen. Dies ist nur bei Verwendung eines Hochleistungslaser möglich. Würde man einen solchen bei der bekannten Vorrichtung verwenden, so hätte dies zur Folge, daß die Abmessungen der Vorrichtung sehr vergrößert würden.

Aufgabe der vorliegenden Erfindung ist es, eine Vorrichtung zum Beschriften von nahezu beliebigen Materialien auf verschiedende Weise mit einem Laser mit geringen Abmessungen und geringem Gewicht sowie optimaler Handhabbarkeit und größtmöglicher Mobilität bei geringen Betriebskosten zu schaffen.

Diese Aufgabe wird erfindungsgemäß durch die Merkmale des Anspruchs 1 gelöst.

Die erfindungsgemäße Lösung schafft eine mobile Vorrichtung zum Beschriften von Objekten mit einem Festkörperlaser, die sich durch geringe Abmessungen und geringes Gewicht sowie durch einen einfachen Aufbau auszeichnen. Die Beschriftungsvorrichtung ist sowohl bezüglich der Dateneingabe als auch bezüglich des Ausgabekopfes variabel gestaltbar und kann mit beliebigen Zusatzgeräten, wie beispielsweise einer digitalen Videokamera, einem CCD-Bildwandler, einem Scanner und dgl. verbunden werden.

Durch die Zusammenfassung von jeweils mehreren Baugruppen in mindestens einem Gehäuse kann eine beliebige Konfiguration des Beschriftungslasers für einen anwendungsorientierten Aufbau geschaffen werden.

In einer ersten Variante der erfindungsgemäßen Lösung besteht die Beschriftungsvorrichtung aus einem Handgerät, das eine Ablenkeinheit und einen Festkörperlaser enthält und das über eine Kabelverbindung mit einem Traggerät verbunden ist, das eine Steuereinrichtung und eine Stromversorgungseinrichtung aufweist, beispielsweise einem Akkumulator und/oder einem Netzteil. Darüber hinaus ist eine Schnittstelle für eine Verbindung der Steuereinrichtung mit einer externen Steuer- und/oder Eingabeeinheit vorgesehen.

In einer zweiten Variante der erfindungsgemäßen Lösung enthält das Handgerät nur die Ablenkeinheit und ist über ein Glasfaserkabel mit einem Traggerät verbunden, das den Festkörperlaser, die Steuereinrichtung und die Stromversorgungseinrichtung enthält, wobei auch hier eine Schnittstelle für eine Verbindung der Steuereinrichtung mit der externen Steuer- und/oder Eingabeeinheit vorgesehen ist.

In einer dritten Variante können sämtliche Baugruppen in einem Gehäuse zusammengefaßt werden, das als Handgerät oder Tischgerät ausgebildet ist.

In allen drei Varianten sind die Abmessungen so kompakt, daß das Handgerät beispielsweise in Pistolenform ausgebildet und das Traggerät in einem Gehäuse untergebracht werden kann, das über einen Hüft- und/oder Schultergurt mit einer Bedienungsperson verbindbar ist. Durch diesen Aufbau wird eine maximale Mobilität erreicht, die es der Bedienungsperson gestattet, Laserbeschriftungen an beliebigen Orten unabhängig von einem Versorgungsschrank oder dgl. durchzuführen.

Besonders vorteilhaft ist es, daß Handgerät mit einer Abtasteinheit, beispielsweise einem Scanner, einer Videokamera oder einer Digitalkamera, zu verbinden. Dies ermöglicht beispielsweise, daß ein Bild mit der Abtasteinheit aufgenommen wird und mittels des Handgeräts auf ein Objekt aufgebracht werden kann. Damit eignet sich das Gerät vorzugsweise für die Verwaltung eines Lagers, in dem Waren eingelagert sind, die zu Identifizierung mit einem Barcode versehen sind. Beispielsweise werden die Barcodes mittels des Scanners gelesen, an einen im Handgerät angeordneten Computer oder einen weiteren, übergeordneten Zentralcomputer weitergeleitet und dort verarbeitet. Sollte der Barcode einmal geändert werden müssen, so kann mittels des Handgeräts der alte Barcode sehr leicht unkenntlich gemacht bzw. zerstört und der neue Barcode auf die Waren aufgebracht werden.

In einer vorteilhaften Ausgestaltung der erfindungsgemäßen Lösung ist eine Aufnahmeeinheit für die zu beschriftenden Objekte vorgesehen, in der eine Abstandsmeßeinrichtung zur Abgabe eines die Fokussierung des Laserstrahls steuernden Abstandsmeßsignals und eine Schalteinrichtung zur Freigabe des Laserstrahls bei korrekter Positionierung des zu beschriftenden Objekts angeordnet sind. Alternativ dazu ist ein mechanischer Anschlag zur statischen Fokussierung des Laserstrahls vorgesehen.

Die Anordnung einer Aufnahmeeinheit für zu beschriftende Objekte gewährleistet eine sichere Positionierung des zu beschriftenden Objekts in der Brennebene des Laserstrahls sowie eine sichere Handhabung der Beschriftungsvorrichtung.

Alternativ oder zusätzlich dazu ist zur Einstellung des Fokusabstands ein Linsenssystem, beispielsweise ein Linsensystem einer Autofokus-Kamera, vorgesehen.

Um eine möglichst mobile Einheit zu schaffen, ist bei eine-r bevorzugten Ausführungsform die Steuereinrichtung drahtlos über eine Funk-, Infrarot- oder Ultraschall-Sende- und Empfangseinheit mit einer externen Steuer- und/oder Eingabeeinheit verbunden.

Vorzugsweise werden die Steuereinrichtung sowie gegebenenfalls Teile der Stromversorgungseinrichtung aus Folienschaltungen unter Einbeziehung von SMD-Techniken aufgebaut und sind damit im besonderen Maße geeignet für einen kompakten Aufbau und die Unterbringung in Baugruppen-Gehäusen, die am Körper der Bedienungsperson getragen werden können.

Zur Gewährleistung minimaler Abmessungen sowie eines maximalen Wirkungsgrades besteht der Laser aus einem mit einer Laserdiode longitudinal gepumpten Festkörperlaser, der eine Laserbank mit einem Laserkristall, einem Q-Switch, einem hochreflektierenden Resonatorspiegel und einem Auskoppelspiegel enthält, wobei vorzugsweise der Laserkristall keine bzw. eine geringstmögliche Spannungs-Doppelbrechung und zudem eine hohe Fluoreszenz-Lebensdauer bei geringstmöglichen Abmessungen aufweist.

Der Festkörperlaser wird wahlweise mit einer aktiven Güteschaltung, d.h. mit einem optoakustischen Kristall, versehen oder mit einem passiven Q-Switch und einer Laserdiode, die unter anderem im gepulsten Betrieb betrieben wird.

Die Laserdiode weist vorzugsweise einen höchstmöglichen Wirkungsgrad auf. Um diesen stabil zu halten, wird die Laserdiode mit einem Kühlelement, beispielsweise mit einem Peltierelement, gekühlt. Es ist vorgesehen, sowohl den Laserdiodentreiber als auch den Peltiertreiber entweder im Handgerät oder im Traggerät anzuordnen. Dabei wird unter "Treiber" die entsprechende Versorgungsplatine eines Bauteils verstanden.

Die einzelnen Laserkomponenten sind vorzugsweise sehr kompakt zueinander angeordnet, um eine minimale Abmessung zu erzielen, der eine mobile Handhabung gewährleistet.

Insbesondere wird eine kurze Resonatorgeometrie verwendet, so daß sehr kurze Laserimpulse und damit eine hohe Impulsspitzenleistung erzeugt werden. Um eine möglichst kompakte Anordnung mit geringen Außenmaßen zu erhalten, wird die kurze Resonatorgeometrie vorzugsweise durch einen gefalteten Strahlengang mittels einer entsprechenden Spiegelanordnung, beispielsweise zwei unter 45° zur Strahlachse angeordneten Spiegeln, zur Verfügung gestellt.

Darüber hinaus weist die Vorrichtung noch eine Optik zur Strahlaufweitung, vorzugsweise mittels zweier Linsen auf. Alternativ oder zusätzlich dazu wird die Strahlaufweitung durch ein weiteres, aus mindestens zwei Spiegeln bestehendes Spiegelsystem zur Verfügung gestellt, das vorzugsweise ebenfalls einen gefalteten Strahlengang durch mehrfache Reflexion aufweist.

Bei einer bevorzugten Ausführungsform der Erfindung sind Polarisatoren vorgesehen, um polarisiertes Laserlicht zu erzeugen. Dieses Licht kann aber auch durch den Laserkristall selbst erzeugt werden. Auf diese Weise ist es möglich, den Beugungswirkungsgrad eines akusto-optischen Güteschaltelements zu erhöhen. Dies ist insbesondere deshalb von Vorteil, da die erfindungsmäße Vorrichtung bevorzugt mindestens eine Optik mit hohem Beugungswirkungsgrad, insbesondere einen Kristall, aufweist, die den Laserprozeß im Resonator bei gleichzeitig geringer Hochfrequenz-Leistungseingabe effizient unterbricht.

Um die Kompaktheit weiter zu steigern und das Gewicht zü minimieren, sind die Elemente der erfindungsgemäßen Vorrichtung aus Faserbundwerkstoffen, Keramik oder Kunststoff gefertigt. Darüber hinaus werden die Optiken mittels Klebung zusammengesetzt und/oder befestigt.

Um einen schnellen, genauen und kostengünstigen Antrieb für die Ablenkeinheit zu erhalten, ist es bei einer bevorzugten Ausführungsform vorgesehen, als Motor der Antriebseinheit, mit der die Ablenkeinheit verstellt wird, eine Antriebseinheit eines Schreib- Lesekopfes eines Datenspeichers, insbesondere eines magnetischen oder optischen Datenspeichers, vorzusehen. Die Erfindung ist aber durchaus nicht auf diese Art der Antriebseinheit eingeschränkt. Vielmehr können auch herkömmliche Antriebseinheiten, beispielsweise Galvanometerscanner, als Antriebseinheiten für die Ablenkeinheit vorgehen werden.

Anhand von in der Zeichnung dargestellten Ausführungsbeispielen soll der der Erfindung zugrundeliegende Gedanke näher erläutert werden. Es zeigen:
- Fig. 1 -: ein schematisches Blockschaltbild einer Handlaser-Beschriftungsvorrichtung mit in einem Traggerät angeordnetem Festkörperlaser;
- Fig. 2 -: ein schematisches Blockschaltbild einer Handlaser-Beschriftungsvorrichtung mit im Handgerät angeordnetem Festkörperlaser;
- Fig. 3 -: eine schematische Darstellung einer Bedienungsperson mit Handgerät und an einem Hüftgurt angeordnetem Traggerät;
- Fig. 4 -: ein schematisches Blockschaltbild einer Handlaser-Beschriftungsvorrichtung mit drahtloser Signaleingabe; und
- Fig. 5 -: mögliche Spiegelanordnungen zur Verkürzung der Resonatorlänge.

Die in den Figuren 1 und 2 dargestellten schematischen Blockschaltbilder von Vorrichtungen zum Beschriften von Objekten mit einem Festkörperlaser setzen sich aus einer unterschiedlichen Gruppierung gleichartiger Bauelemente zusammen. Sie lassen sich durch weitere Ausführungsbeispiele ergänzen, die aus gleichartigen Gruppierungen bestehen, beispielsweise die Zusammenfassung sämtlicher Baugruppen in einer mit einem Gehäuse versehenen Laser-Beschriftungsvorrichtung, die in Form eines Tischgerätes als mobile Beschriftungsstation ausgebildet ist.

Unter dem Begriff "Beschriftung" wird jede Art von Objektmarkierungen verstanden, beispielsweise das Versehen mit einer beliebigen Schrifttype, aber auch die Erstellung von Bildelementen und dreidimensionalen Gravuren. Weiterhin wird unter dem Begriff "Beschriftung" das Entfernen von Beschriftungselementen durch Abtragen von Oberflächenschichten (z.B. Barcodes, Graffiti usw.) und dergleichen verstanden.

Figur 1 zeigt das Blockschaltbild einer kompakten Handlaser-Beschriftungsvorrichtung, die sich aus einem Handgerät 1 und einem ein- oder zweiteiligen Traggerät 2 zusammensetzt. Das Handgerät 1 enthält in dieser Ausführungsform eine Ablenkeinheit 7, die vor dem zu beschriftenden Objekt plaziert wird bzw. die mit einer Aufnahmeeinheit zur Aufnahme und Justierung des zu beschriftenden Objektes verbindbar ist. Weiterhin enthält das Handgerät 1 eine Abtasteinheit 8, die beispielsweise aus einem Scanner, einem CCD-Bildwandler oder einer digitalen Videokamera bestehen kann.

Das Traggerät 2 enthält eine Steuereinrichtung 21, einen Festkörperlaser 4 und eine Stromversorgungseinrichtung 22, die mit den Einheiten des Traggeräts verbunden ist. Die Steuereinrichtung 21 weist einen Mikroprozessor 11, einen HF-Generator 12, einen Schreib/Lese-Speicher oder ein andersartiges Speichermedium 13, Signalverstärker 200 zur Verstärkung der Ansteuerungssignale für die in der Ablenkeinheit 7 befindlichen Spiegeljustierungen (Galvanometerscanner) sowie eine Eingabe- und Überwachungseinheit 14 auf, während sich der Festkörperlaser 4 aus einer Laserbank 5 (oder einer anderen mechanisch stabilen Konstruktion der Laserkomponenten) und einer Laserdiode 6 zusammensetzt. Die Laserbank 5 enthält einen longitudinal oder transversal gepumpten Laserkristall 50, einen Q-Switch 51 (aktive oder passive Güteschaltung) sowie einen hochreflektierenden Resonatorspiegel 52 und einen Auskoppelspiegel 53.

Wird als Antrieb der Spiegeljustierungen in der Ablenkeinheit 7 eine Antriebseinheit eines Schreib-Lesekopfes eines Datenspeichers, insbesondere eines magnetischen Datenspeichers, verwendet, so können die Signalverstärker 200 ggf. entfallen, da die Antriebseinheit des Schreib-Lesekopfes an sich schon ebensolche Signalverstärker aufweist.

Der Ausgang des Festkörperlasers 4 ist über ein Glasfaserkabel 17 mit der Ablenkeinheit 7 verbunden. Das Glasfaserkabel 17 kann mit einem elektrischen Kabel kombiniert werden, das Verbindungsleitungen 31 zwischen dem Mikroprozessor 11 und der Abtasteinheit 8, dem Mikroprozessor 11 und der Ablenkeinheit 7 sowie ein Stromversorgungskabel zur Verbindung der stromversorgungseinrichtung 22 mit dem Handgerät 1 enthält. Bei getrennter Anordnung der Steuereinrichtung 21 und des Festkörperlasers 4 von der Stromversorgungseinrichtung 22, beispielsweise in unterschiedlichen Gehäusen oder Teilen eines Gehäuses ist ein zusätzliches Stromversorgungskabel zwischen der Steuereinrichtung 21 und dem Festkörperlaser 4 einerseits und der Stromversorgungseinrichtung 22 andererseits vorzusehen.

Die Stromversorgungseinrichtung 22 setzt sich aus einem Akkumulator 9 und einem Netzteil 10 zusammen. In dieser Stromversorgungseinrichtung ist auch der Treiber eines nicht dargestellten, zur Kühlung vorgesehenen Peltierelements angeordnet.

Über ein Interface 15 ist eine externe Steuer- und Überwachungseinheit 3 mit dem Mikroprozessor 11 der Steuereinrichtung 21 zur Eingabe beliebiger Daten verbunden. Anstelle einer über ein Kabel mit der Steuereinrichtung 21 verbindbaren externen Steuer- und Überwachungseinheit 3 ist auch eine drahtlose Übertragung möglich, so daß anstelle einer Steckverbindung als Interface 15 eine elektromagnetische, elektrooptische oder elektroakustische Übertragung von Signalen zwischen einer externen Steuer- und Überwachungseinheit und der Steuereinrichtung 21 vorgesehen werden kann. Alternativ kann eine direkte Dateneingabe beispielsweise über einen Miniatur-Laptop erfolgen.

Der Festkörperlaser 4 besteht aus einem mit der Laserdiode 6 longitudinal oder transversal gepumpten Festkörperlaser, dessen Laserbank 5 zur Wirkungsgraderhöhung und damit maximalen Leistungsabgabe keine Polarisatoren enthält. Als Laserkristall 50 wird ein Kristall mit keiner oder geringstmöglicher Spannungs-Doppelbrechung verwendet, der minimale Abmessungen aufweist. In Verbindung mit einer geringen Leistungsabgabe eines HF-Generators, dessen HF-Leistung beispielsweise kleiner oder gleich 2 bis 4 Watt ist, und einer optimalen Wahl des Laserkristalls 50 kann die Laserbank 5 äußerst kompakt aufgebaut werden, da bei geringer Leistungsaufnahme auch nur eine geringe Wärmeabgabe erfolgt.

Der Betrieb der Laserbank 5 kann wahlweise kontinuierlich gepumpt mit einer aktiven Güteschaltung (HF-Quelle) unter Verwendung eines optoakustischen Kristalls oder mit einem passiven Q-Switch erfolgen.

Eine weitere Steigerung der Kompaktheit der erfindungsgemäßen Beschriftungsvorrichtung kann durch die Verwendung eines gefalteten Strahlenganges mit Spiegeln und dgl. in der Ablenkeinheit 7 oder im Laserkopf erfolgen, so daß insgesamt ein tragbares Laser-Beschriftungsgerät mit geringstmöglichen äußeren Abmessungen und Gewicht geschaffen wird.

Eine in Figur 2 als Blockschaltbild dargestellte Variante einer Laser-Beschriftungsvorrichtung weist die Zusammenfassung des Festkörperlasers 4 mit der Ablenkeinheit 7 in einem Handgerät 1 sowie die Zusammenfassung der Steuereinrichtung 21 mit der Stromversorgungseinrichtung 22 in einem Traggerät 2 zusammen.

Die Steuer- und Versorgungseinrichtung ist über eine elektrische Leitung 18 mit dem Handgerät 1 verbunden. Eine weitere Verbindung ist über ein Interface 15 mit einer externen Steuer- und Überwachungseinheit 3 sowie mit einer Abtasteinheit 8 vorgesehen, die analog zum Ausführungsbeispiel gemäß Figur 1 aus einer Digital-(Video)kamera, einem CCD-Bildwandler oder einem Scanner bestehen kann. Die Abtasteinheit 8 kann ebenfalls analog zur Anordnung gemäß Figur 1 mit dem Handgerät 1 gekoppelt werden, so daß das Handgerät 1 auch zur Signalaufnahme verwendbar ist. Darüber hinaus sind im Traggerät 2 auch zwei nicht dargestellte Signalverstärker zur Verstärkung der Ansteuerungssignale für die in der Ablenkeinheit 7 befindlichen Spiegeljustierungen angeordnet.

Figur 3 zeigt in einer schematischen Skizze die Verwendung der erfindungsgemäßen Handlaser-Beschriftungsvorrichtung und deren Zusammensetzung aus einem Handgerät 1 und einem Traggerät 2, das in dieser Ausführungsform mit einem Hüft- oder Beckengurt 16 verbunden um die Hüfte einer Bedienungsperson befestigbar ist. Alternative Befestigungsarten des Traggeräts sind eine Rucksackform mit auf dem Rücken zu befestigendem Traggerät sowie seitliche (Gürtel-) Befestigungen.

Die Verbindung zwischen dem Handgerät 1 und dem Traggerät 2 wird über eine Kabelverbindung 17, 18 hergestellt, die wahlweise aus einem Glasfaserkabel und/oder einem elektrischen Verbindungskabel besteht.

Das Handgerät 1 kann beispielsweise mit einer Videokamera 80 gekoppelt werden, mit der zur Signaleingabe Aufnahmen von Gegenständen oder Personen gemacht werden können, die über die Signalverarbeitung der Steuereinrichtung zur Ansteuerung des Festkörperlasers und der Ablenkeinheit weiterverarbeitet werden.

Das Handgerät 1 enthält bei einer Baugruppenanordnung gemäß Figur 1 die Ablenkeinheit 7 sowie ggf. die Abtasteinheit 8 bzw. 80, während in dieser Ausführungsform das Traggerät 2 den Festkörperlaser, die Steuereinrichtung und Stromversorgungseinrichtung enthält.

Bei einer Baugruppenanordnung gemäß Figur 2 weist das Handgerät 1 die Laseranordnung sowie die Ablenkeinheit 7 ggf. in Verbindung mit einem Abtastelement auf, während das Traggerät 2 die Steuereinrichtung und die Stromversorgungseinrichtung enthält. An der Frontseite des Traggerätes 2 ist ein Anschluß 15 des Traggerätes 2 für die Verbindung 17, 18 mit dem Handgerät sowie für eine externe Steuer- und Überwachungseinheit vorgesehen.

Zur Verminderung der Abmessungen des Traggerätes 2 enthält dieses weitestgehend Folienschaltungen in Verbindung mit SMD-Bauelementen, so daß das Traggerät 2 bequem um die Hüfte einer Bedienungsperson zu legen ist. Alternativ dazu können statt der Folienschaltungen auch Multilayeranordnungen mit SMD-Bauelementen vorgesehen werden.

Die in Figur 4 als Blockschaltbild dargestellte Variante einer Handlaser-Beschriftungsvorrichtung weist die Zusammenfassung eines Halbleiterlasers mit einer Laserdiode 6 und einer Kollimatoroptik 55 sowie der Steuereinrichtung mit einem Prozessor 11 und einem Speicherelement 13 in einem Traggerät auf. Die Stromversorgungseinrichtung 9 (Akkumulator) wird wahlweise mit dem Traggerät gekoppelt oder als getrenntes Traggerät angebracht.

Das Handgerät 1 enthält in dieser Ausführungsform eine Ablenkeinheit 7 mit zwei Ablenkspiegeln. Weiterhin kann mit dem Handgerät 1 eine Abtasteinheit 8 analog zur Ausführungsform gemäß Figur 1 verbunden werden.

Die Signaleingabe kann sowohl über die Abtasteinheit als auch über eine drahtlose Verbindung von einem externen Dateneingabegerät 3 erfolgen. Hierzu ist eine Funk-, Infrarot- oder Ultraschall-Sende- und Empfangseinheit vorgesehen, die mit einem Sende- und Empfangselement 19 auf der Seite der Steuereinrichtung verbunden ist. Ein entsprechendes Sende- und Empfangselement ist an der externen Steuereinrichtung 3 vorgesehen.

Die Figuren 5a bis 5d zeigen jeweils den Resonator, der aus dem Kristall 50 sowie dem zu 99,9% reflektierenden Spiegel 52 sowie dem Austrittsspiegel 53 besteht, der ca. 88% des Lichtes reflektiert und 12% des Lichts durchläßt.

Eine bisher üblich verwendete Anordnung der Resonatorelemente ist in Fig. 5a gezeigt. Die beiden Spiegel 52 und 53 sowie der Kristall 50 sind derart hintereinander angeordnet, daß der Laserstrahl ohne Umlenkung geradlinig aus dem Austrittsspiegel 53 austritt.

Um die Handlaser-Beschriftungsvorrichtung noch kompakter zu machen, weist der Resonator gemäß Fig. 5b neben den schon genannten Resonatorelementen einen Spiegel 100 auf, der in einem Winkel von 45° zur Strahlachse angeordnet ist. Durch diese Anordnung wird der Laserstrahl um 90° umgelenkt, bevor er durch den Austrittsspiegel 53 austritt. Durch die Umlenkung erhält man einen gefalteten Strahlengang, der eine kompaktere Bauweise des Resonators und damit eine weitere Steigerung der Kompaktheit der Handlaser-Beschriftungsvorrichtung ermöglicht.

Wie in Fig. 5c gezeigt, wird dieser Effekt noch weiter verstärkt, in dem der nach Fig. 5b umgelenkte Laserstrahl nochmals um 90° durch einen weiteren, im Winkel von 45° zur Strahlachse angeordneten Spiegel 101 umgelenkt wird, bevor er durch den Spiegel 53 austritt.

Der durch diese Umlenkung bewirkte gefaltete Strahlengang ermöglicht eine derart kompakte Bauweise des Resonators, daß die Resonatorlänge gegenüber herkömmlichen Resonatoren und die Gesamtaußenmaße des Gerätes deutlich verringert wird.

Eine weitere Ausführungsform nach Fig. 5c zeigt 5d. Bei dieser Ausführungsform sind im Strahlengang zwischen den beiden Spiegel 100 und 101 noch ein Q-Switch 51 (aktive oder passive Güteschaltung) sowie nach dem Spiegel 53 ein Shutter 103, der zur Freigabe des Laserstrahls bei korrekter Positionierung des zu beschriftenden Objekts dient, angeordnet. Hinter den Shutter 103 ist ein aus zwei Spiegeln 301 und 302 bestehendes Spiegelsystem 300 zur Aufweitung des Laserstrahls angeordnet. Der in das Spiegelsystem 300 einfallende Laserstrahl wird erst nach mehrfacher Reflexion an den beiden Spiegeln 301 und 302 wieder ausgekoppelt.

## Patentansprüche

1. Vorrichtung zum Beschriften von Materialien mit einem Laser (4), einer Ablenkeinheit (7), einer Steuereinrichtung (21) und einer Stromversorgungseinrichtung (22), wobei der Laser (4), die Ablenkeinheit (7), die Steuereinrichtung (21) und die Stromversorgungseinrichtung (22) aus kompakten, transportablen Baugruppen bestehen,
dadurch **gekennzeichnet** daß mehrere der Baugruppen in einem Handgerät (1) zusammengefaßt sind.

2. Vorrichtung nach Anspruch 1, **dadurch gekennzeichnet,** daß das Handgerät (1) die Ablenkeinheit (7) und den Laser (4) enthält, und daß die Vorrichtung ein Traggerät (2) aufweist, das die Steuereinrichtung (21) und die Stromversorgungseinrichtung (22) sowie eine Schnittstelle (15) für eine Verbindung der Steuereinrichtung (21) mit einer externen Steuer- und/oder Eingabeeinheit (3) aufweist.

3. Vorrichtung nach Anspruch 1, **dadurch gekennzeichnet,** daß das Handgerät (1) die Ablenkeinheit (7) aufweist und über ein Glasfaserkabel (17) mit einem Traggerät (2) verbunden ist, das den Laser (4), die Steuereinrichtung (21) und die Stromversorgungseinrichtung (22) sowie eine Schnittstelle (15) für eine Verbindung der Steuereinrichtung (21) mit einer externen Steuer- und/oder Eingabeeinheit (3) aufweist.

4. Vorrichtung nach Anspruch 1, **dadurch gekennzeichnet,** daß sämtliche Baugruppen in dem Handgerät zusammengefaßt sind.

5. Vorrichtung nach einem Ansprüche 2 bis 4, **dadurch gekennzeichnet,** daß das Handgerät (1) mit einer Abtasteinheit (8), insbesondere einem Scanner, Videokamera, Digitalkamera oder dgl., verbunden ist.

6. Vorrichtung nach mindestens einem der vorangehenden Ansprüche, **dadurch gekennzeichnet,** daß das Handgerät (1) eine der Anatomie der Hand angepaßte Form aufweist.

7. Vorrichtung nach mindestens einem der vorangehenden Ansprüche, **dadurch gekennzeichnet,** daß das Traggerät (2) vorzugsweise mit einem Hüft- und/oder Schultergurt (16) verbindbar ist.

8. Vorrichtung nach mindestens einem der vorangehenden Ansprüche, **gekennzeichnet** durch eine Aufnahmeeinheit für zu beschriftende Objekte, in der eine Abstandsmeßeinrichtung zur Abgabe eines die Fokussierung des Laserstrahls steuernden Abstandsmeßsignals und eine Schalteinrichtung zur Freigabe des Laserstrahls bei korrekter Positionierung des zu beschriftenden Objekts angeordnet sind.

9. Vorrichtung nach mindestens einem der vorangehenden Ansprüche, **dadurch gekennzeichnet,** daß zur Einstellung des Fokusabstands ein Linsenssystem, insbesondere ein Linsensystem einer Autofokus-Kamera, vorgesehen ist.

10. Vorrichtung nach mindestens einem der vorangehenden Ansprüche, **gekennzeichnet** durch eine Aufnahmeeinheit mit einem mechanischen Anschlag für zu beschriftende Objekte.

11. Vorrichtung nach mindestens einem der vorangehenden Ansprüche, **dadurch gekennzeichnet**, daß die Steuereinrichtung (21) drahtlos über eine Funk-, Infrarot- oder Ultraschall-Sende- und Empfangseinheit mit einer externen Steuer- und/oder Eingabeeinheit verbunden ist.

12. Vorrichtung nach mindestens einem der vorangehenden Ansprüche, **dadurch gekennzeichnet,** daß zumindest die Steuereinrichtung (21) und/oder die Stromversorgungseinrichtung (22) aus Folienschaltungen mit in SMD-Technik befestigten Bauelementen besteht.

13. Vorrichtung nach mindestens einem der vorangehenden Ansprüche, **dadurch gekennzeichnet,** daß der Laser (4) aus einem mit einer Laserdiode (6) longitudinal oder transversal gepumpten Festkörperlaser besteht, dessen Pumpvolumen vorzugsweise dem Grundmode-Volumen des zu pumpenden Materials entspricht, und daß der Laser (4) eine Laserbank (5) mit einem Laserkristall (50), einem Q-Switch (51), einem hochreflektierenden Resonatorspiegel (52) und einem Auskoppelspiegel (53) aufweist.

14. Vorrichtung nach Anspruch 13, **dadurch gekennzeichnet,** daß der Laserkristall (50) keine bzw. eine geringstmögliche Spannungs-Doppelbrechung und eine hohe Fluoreszenzlebensdauer bei geringstmöglichen Abmessungen aufweist.

15. Vorrichtung nach Anspruch 13 oder 14 **gekennzeichnet** durch einen kontinuierlich gepumpten und mittels eines optoakustischen, eines FTIR-Kristalls oder dergleichen gütegeschalteten bzw. modulierten Festkörperlaser (4).

16. Vorrichtung nach Anspruch 13 oder 14, **gekennzeichnet** durch einen mittels eines passiven Q-Switchelementes und einer cw- oder gepulst angesteuerten Laserdiode (6) betriebenen Festkörperlaser (4).

17. Vorrichtung nach mindestens einem der vorangehenden Ansprüche, **dadurch gekennzeichnet,** daß die Laserdiode (6) einen höchstmöglichen Wirkungsgrad aufweist.

18. Vorrichtung nach mindestens einem der vorangehenden Ansprüche, **dadurch gekennzeichnet**, daß die Vorrichtung zur Kühlung der Laserdiode ein Kühlelement, insbesondere ein Peltierelement, aufweist.

19. Vorrichtung nach Anspruch 18, **dadurch gekennzeichnet,** daß sowohl der Laserdiodentreiber als auch der Peltiertreiber entweder im Handgerät oder im Traggerät angeordnet sind.

20. Vorrichtung nach mindestens einem der vorangehenden Ansprüche, **gekennzeichnet** durch eine kompakte Anordnung der einzelnen Laserkomponenten unter Einschliessung einer kürzestmöglichen Resonatorlänge, insbesondere durch einen gefalteten Strahlengang.

21. Vorrichtung nach mindestens einem der vorangehenden Ansprüche, **gekennzeichnet** durch ein Spiegelsystem als Aufweitungsoptik, insbesondere mit einer Spiegelanordnung mit gefaltetem Strahlengang, und/oder durch eine Aufweitungsoptik mittels zweier Linsen.

22. Vorrichtung nach mindestens einem der vorangehenden Ansprüche, **dadurch gekennzeichnet,** daß die Spiegelanordnung mindestens zwei unter 45° zur Strahlachse angeordnete Spiegel aufweist.

23. Vorrichtung nach mindestens einem der vorangehenden Ansprüche **gekennzeichnet** durch optische Komponenten oder durch den Laserkristall zur Erzeugung von polarisiertem Licht, um den Beugungswirkungsgrad des akusto-optischen Güteschaltelements zu erhöhen.

24. Vorrichtung nach mindestens einem der vorangehenden Ansprüche, **dadurch gekennzeichnet,** daß mindestens eine Optik mit hohem Beugungswirkungsgrad, insbesondere ein Kristall, vorgesehen ist, die den Laserprozeß im Resonator bei gleichzeitig geringer Hochfrequenz-Leistungseingabe effizient unterbricht.

25. Vorrichtung nach mindestens einem der vorangehenden Ansprüche, **gekennzeichnet** durch Bauelemente aus Faserverbundwerkstoff, Keramik und/oder aus Kunststoff sowie durch geklebte Bauelemente.

26. Vorrichtung nach mindestens einem der vorangehenden Ansprüche, **dadurch gekennzeichnet,** daß als Motor der Antriebseinheit, mit der die Ablenkeinheit verstellt wird, die Antriebseinheit eines Schreib- Lesekopfes eines Datenspeichers, insbesondere eines magnetischen oder optischen Datenspeichers, vorgesehen ist.

## Claims

1. A device for inscribing materials with a laser (4), a refraction unit (7), a control unit (21) and a power pack (22), whereby the laser (4), the refraction unit (7), the control unit (21) and the power pack (22) consist of compact, transportable components
**characterised in that**
several of the components are brought together in a hand-held device (1).

2. A device according to Claim 1 **characterised in that** the hand-held device (1) contains the refraction unit (7) and the laser (4), and the device has a support device (2) containing the control unit (21) and the power pack (22) as well as an interface (15) for connecting the control unit (21) to an external control and / or input unit (3).

3. A device according to Claim 1 **characterised in that** the hand-held device (1) contains the refraction unit (7), whereby this hand-held device (1) is connected by means of a glass fibre cable (17) to a support device (2), which has the laser (4), the control unit (21) and the power pack (22) as well as an interface (15) for connecting the control unit (21) to an external control and / or input unit (3).

4. A device according to Claim 1 **characterised** in **that** all the components are brought together in the hand-held device.

5. A device according to one of the Claims 2 to 4 **characterised in that** the hand-held device (1) is connected to a sensor unit (8), in particular to a scanner, video camera, digital camera or similar.

6. A device according to at least one of the preceding claims **characterised in that** the hand-held device (1) is in a form suited to the anatomy of the hand.

7. A device according to at least one of the preceding claims **characterised in that** the support device (2) can preferably be connected to a waist and / or shoulder strap (16).

8. A device according to at least one of the preceding claims **characterised in that** there is a recording unit for objects to be inscribed, whereby this recording unit has a distance-measuring device for emitting a distance reading which controls the focusing of the laser beam, and a switching device for releasing the laser beam when the object to be inscribed is correctly positioned.

9. A device according to at least one of the preceding claims **characterised in that** for the purpose of adjusting the focus distance, there is a lens system, in particular a lens system of an auto-focus camera.

10. A device according to at least one of the preceding claims **characterised in that** there is a recording unit with a mechanical catch for objects to be inscribed.

11. A device according to at least one of the preceding claims **characterised in that** the control unit (21) is connected to an external control and / or input unit wirelessly by means of a radio, infra-red or ultrasound transceiver.

12. A device according to at least one of the preceding claims **characterised in that** at least the control unit (21) and / or the power pack (22) consists of foil circuits with components secured in SMD technology.

13. A device according to at least one of the preceding claims **characterised in that** the laser (4) consists of a solid-state laser which is longitudinally or transversally pumped with a laser diode (6), whereby the pump volume thereof preferably corresponds to the basic mode volume of the material to be pumped, and further **characterised in that** the laser (4) has a laser bank (5) with a laser crystal (50), a Q-switch (51), a highly-reflecting resonator reflector (52) and an output reflector (53).

14. A device according to Claim 13 **characterised in that** the laser crystal (50) does not have tension birefringence / its tension birefringence is as low as possible, and that the laser crystal has high fluorescence durability as well as having the smallest possible dimensions.

15. A device according to Claim 13 or Claim 14 characterised by a solid-state laser (4) which is continuously pumped and is Q-switched / modulated by means of an opto-acoustic crystal, FTIR crystal or similar.

16. A device according to Claim 13 or Claim 14 **characterised in that** there is a solid-state laser (4) driven by means of a passive Q-switch component and a continuous wave or pulse-controlled laser diode (6).

17. A device according to at least one of the preceding claims **characterised in that** the efficiency rate of the laser diode (6) is as high as possible.

18. A device according to at least one of the preceding claims **characterised in that** the device for cooling the laser diode has a cooling component, in particular a Peltier component.

19. A device according to Claim 18 **characterised in that** both the laser diode driver and the Peltier driver are positioned either in the hand-held device or in the support device.

20. A device according to at least one of the preceding claims **characterised in that** there is a compact configuration of the individual laser components including a resonator length which is as short as possible, in particular by means of a folded optical train.

21. A device according to at least one of the preceding claims characterised by a reflector system as a widening lens system, in particular with a reflector configuration with a folded optical train, and / or a widening lens system by means of two lenses.

22. A device according to at least one of the preceding claims **characterised in that** the reflector configuration has at least two reflectors positioned at 45° to the axis of the beam.

23. A device according to at least one of the preceding claims characterised by optical components or by the laser crystal for generating polarised light, in order to increase the diffraction efficiency rate of the acoustic-optical Q-switching component.

24. A device according to at least one of the preceding claims **characterised in that** there is at least one lens system with a high diffraction efficiency rate, in particular a crystal, whereby this lens system efficiently interrupts the laser process in the resonator at the same time as there is low high-frequency power input.

25. A device according to at least one of the preceding claims characterised by components made from fibre-reinforced material, ceramics and / or synthetic material, as well as by stuck-on components.

26. A device according to at least one of the preceding claims **characterised in that** the motor of the drive unit, by means of which the refraction unit is adjusted, is constituted by the drive unit of a read / write head of a data storage unit, in particular a magnetic or optical data storage unit.

## Revendications

1. Dispositif pour écrire sur des matériaux, comportant un laser (4), une unité de déviation (7), un dispositif de commande (21) et un dispositif d'alimentation en courant (22), le laser (4), l'unité de déviation (7), le dispositif de commande (21) et le dispositif d'alimentation en courant (22) étant constitués par des modules transportables compacts, caractérisé en ce que plusieurs des modules sont réunis dans un appareil manuel (1).

2. Dispositif selon la revendication 1, caractérisé en ce que l'appareil manuel (1) contient l'unité de déviation (7) et le laser (4), et que le dispositif comporte un appareil de support, qui contient le dispositif de commande (21) et le dispositif d'alimentation en courant (22) ainsi qu'une interface (15) pour une liaison du dispositif de commande (21) avec une unité externe de commande et/ou d'entrée (30).

3. Dispositif selon la revendication 1, caractérisé en ce que l'appareil manuel (1) comporte l'unité de déviation (7) et est relié par l'intermédiaire d'un câble en fibres de verre (17) à un appareil de support (2), qui comporte le laser (4), le dispositif de commande (21) et le dispositif d'alimentation en courant (22) ainsi qu'une interface (15) pour une liaison du dispositif de commande (21) avec une unité externe de commande et/ou d'introduction (3).

4. Dispositif selon la revendication 1, caractérisé en ce que tous les modules sont rassemblés dans l'appareil manuel.

5. Dispositif selon l'une des revendications 2 à 4,caractérisé en ce que l'appareil manuel (1) est relié à une unité d'exploration par balayage (8), notamment un scanner, une caméra vidéo, une caméra numérique ou analogue.

6. Dispositif selon au moins l'une des revendications précédentes, caractérisé en ce que l'appareil manuel
(1) possède une forme adaptée à l'anatomie de la main.

7. Dispositif selon au moins l'une des revendications précédentes, caractérisé en ce que l'appareil de support (2) peut être relié de préférence à une ceinture abdominale et/ou à une ceinture baudrier (16).

8. Dispositif selon au moins l'une des revendications précédentes, caractérisé par une unité de logement pour des objets, sur lesquels une inscription doit être réalisée, unité dans laquelle sont disposés une unité de mesure de distance servant à délivrer un signal de mesure de distance commandant la focalisation du faisceau laser, et un dispositif de commutation pour libérer le faisceau laser lors du positionnement correct de l'objet, sur lequel une inscription doit être apposée.

9. Dispositif selon au moins l'une des revendications précédentes, caractérisé en ce que pour le réglage de la distance de focalisation, il est prévu un système de lentilles, notamment un système de lentilles d'un appareil de prise de vues à mise au point automatique.

10. Dispositif selon au moins l'une des revendications précédentes, caractérisé par une unité de réception comportant une butée mécanique pour des objets, sur lesquels une inscription doit être apposée.

11. Dispositif selon au moins l'une des revendications précédentes, caractérisé en ce que le dispositif de commande (21) est relié sans fil à une unité d'émission et de réception d'ondes radio, de rayonnement infrarouge ou d'ultrasons, comportant une unité externe de commande et/ou d'entrée.

12. Dispositif selon au moins l'une des revendications précédentes, caractérisé en ce qu'au moins le dispositif de commande (21) et/ou le dispositif d'alimentation en courant (22) sont constitués par des circuits en forme de feuilles comportant des composants fixés selon la technique SMD.

13. Dispositif selon au moins l'une des revendications précédentes, caractérisé en ce que le laser (15) est constitué par un laser à corps solide pompé longitudinalement ou transversalement avec une diode laser (6) et dont le volume de pompage correspond de préférence au volume du mode de base du matériau devant être pompé, et que le laser (4) comporte un bloc à effet laser (5) comportant un cristal laser (50), un interrupteur de déclenchement (51), un miroir de résonateur (52) réalisant une réflexion intense, et un miroir de sortie (53).

14. Dispositif selon la revendication 13, caractérisé en ce que le cristal laser (50) ne présente aucune biréfringence de tension ou présente une biréfringence de tension aussi faible que possible et possède une durée de vie élevée de fluorescence pour des dimensions extrêmement faibles.

15. Dispositif selon la revendication 13 ou 14, caractérisé par un laser à corps solide(4) pompé continûment et déclenché ou modulé au moyen d'un cristal opto-acoustique, d'un cristal PTIR ou analogue.

16. Dispositif selon la revendication 13 ou 14, caractérisé par un laser à corps solide (4) fonctionnant à l'aide d'un interrupteur de déclenchement Q passif et d'une diode laser (6) commandée en onde continue ou commandée d'une manière pulsée.

17. Dispositif selon au moins l'une des revendications précédentes, caractérisé en ce que la diode laser (6) possède un rendement aussi élevé que possible.

18. Dispositif selon au moins l'une des revendications précédentes, caractérisé en ce que le dispositif pour refroidir la diode laser comporte un élément de refroidissement, notamment un élément Peltier.

19. Dispositif selon la revendication 18, caractérisé en ce qu'aussi bien l'étage de commande de la diode laser que l'étage de commande Peltier sont disposés soit dans l'appareil manuel, soit dans l'appareil de support.

20. Dispositif selon au moins l'une des revendications précédentes, caractérisé par une disposition compacte des composants individuels du laser avec une longueur de résonateur aussi courte que possible et notamment avec un trajet replié de rayonnement.

21. Dispositif selon au moins l'une des revendications précédentes, caractérisé par un système de miroirs en tant que système optique d'élargissement, notamment comportant un dispositif de miroirs avec un trajet replié du rayonnement, et/ou par un système optique d'élargissement utilisant deux lentilles.

22. Dispositif selon au moins l'une des revendications précédentes, caractérisé en ce que le dispositif à miroirs comporte au moins deux miroirs inclinés à 45° par rapport à l'axe de rayonnement.

23. Dispositif selon au moins l'une des revendications précédentes, caractérisé par des composants optiques ou par le cristal laser pour la production d'une lumière polarisée, de manière à accroître le rendement de diffraction de l'élément acousto-optique de l'interrupteur de déclenchement.

24. Dispositif selon au moins l'une des revendications précédentes, caractérisé en ce qu'il est prévu au moins un système optique ayant un rendement élevé de diffraction, notamment un cristal, qui interrompt le processus laser dans le résonateur lorsqu'une entrée de puissance à haute fréquence est simultanément faible.

25. Dispositif selon au moins l'une des revendications précédentes, caractérisé par des composants formés par un matériau composite fibreux, une céramique et/ou une matière plastique ainsi que par des composants collés.

26. Dispositif selon au moins l'une des revendications précédentes, caractérisé en ce qu'il est prévu comme moteur de l'unité d'entraînement, avec laquelle l'unité de déviation est déplacée, l'unité d'entraînement d'une tête d'écriture et de lecture d'une mémoire de données, notamment d'une mémoire magnétique ou optique de données.
